# EUROPÄISCHE PATENTSCHRIFT

(11) **EP 1 443 799 B1**
(45) Veröffentlichungstag und Bekanntmachung des Hinweises auf die Patenterteilung: **10.04.2013**
(21) Anmeldenummer: 04450007.2
(22) Anmeldetag: 15.01.2004
(51) Int. Cl.: H04R 5/033, H04R 1/10

(54) **Kopfhörer**
Headphone
Casque d'écoute

(30) Priorität: 31.01.2003 AT 1542003
(43) Veröffentlichungstag der Anmeldung: 04.08.2004
(73) Patentinhaber: AKG Acoustics GmbH, 1230 Wien (AT)
(72) Erfinder: Lenhard-Backhaus, Hugo, Wien 1030 (AT)
(74) Vertreter: Patentanwälte Barger, Piso & Partner

(56) Entgegenhaltungen:
- DE-A1- 2 540 839
- US-A- 5 293 647
- US-A- 5 761 314

## Beschreibung

Die Erfindung betrifft einen Kopfhörer mit einem Bügel und zwei Muscheln, die mittels jeweils einer Aufhängung mit dem Bügel verbunden sind, entsprechend dem Oberbegriff des Anspruches 1 und der DE 25 40 839 bzw. der US 5 761 314. Insbesondere bezweckt die Erfindung die Möglichkeit, die Kopfhörer, wenn sie nicht in Gebrauch sind, kompakt zusammenlegen zu können.

Aus den beiden Druckschriften sind Kopfhörer bekannt, bei denen die Muscheln über Aufhängungen, die sphärische Gelenke aufweisen, mit dem Bügel verbunden sind. Diese Aufhängungen ermöglichen eine Anpassung der Position der Muscheln bezüglich der Ohren eines Benutzers in Abhängigkeit von der individuellen Form des Kopfes.

Kopfhörer sind in einer Vielzahl von Ausgestaltungen und Varianten bekannt, für die vorliegende Erfindung ist aber nicht der Aufbau und die Lagerung des Wandlers von Bedeutung, sondern nur die mechanische Verbindung und Ausgestaltung der Muscheln und des Bügels.

Kopfhörerbügel gibt es in großer Zahl, so ist beispielsweise in der AT 370 581 B ein Kopfhörerbügel geoffenbart, der nach Art einer Nümberger Schere aufgebaut ist und so eine ansehnliche Verkleinerung des gesamten Kopfhörers im unbenutzten Zustand gestattet. Die Muscheln sind dabei mit dem Bügel über eine pseudokugelige Aufhängung verbunden, was nur geringe Adaptionen an unterschiedliche Kopfformen zuläßt, durch den Aufbau des Bügeln als Nümberger Schere ist es notwendig, die Leitung im Freien zu führen und dabei die Drähte durch Löcher in den Segmenten des Scherenmechanismus zu fixieren. Diese Konstruktion bietet, wie eingangs erwähnt, keinen überragenden Tragkomfort, stellt aber bei einfachem Aufbau eine passable Lösung, wenn auch nicht bei starker Kompaktierung im zusammengelegten Zustand dar.

Aus der AT 370 275 B ist ein Kopfhörerbügel bekannt, der "im Kreis" teleskopierbar ist und so an unterschiedliche Kopfgrößen angepaßt werden kann. Über die Aufhängung der Muscheln ist nichts ausgeführt, desgleichen nichts über eine mögliche Kompaktierung des Kopfhörers im unbenützten Zustand, es betrifft diese Druckschrift ausschließlich die Anpassung des Bügels an unterschiedliche Kopfgrößen.

Aus der AT 338 350 B ist ein Kopfhörer bekannt, der mit einem elastischen Kopfband im Bügelbereich versehen ist, wodurch die Anpassungen an unterschiedliche Kopfgrößen erreicht wird, ohne dass der Kopfhörerbügel selbst einer Veränderung bedarf. Die Montage der Muscheln am Bügel wird nicht erwähnt, die Zeichnung ist diesbezüglich rein schematisch. Es betrifft diese Druckschrift somit weder die Anpassung des Kopfhörers an unterschiedliche Kopfformen noch die Kompaktierung des Kopfhörers im unbenutzten Zustand. Das gleiche gilt für die Kopfhörer gemäß der AT 326 743 B, die AT 313 392 B.

Kopfhörer, die sich mit der Anpassung der Stellung und Lage der Muscheln an die unterschiedlichen Kopfformen der Benutzer befassen, sind beispielsweise aus der AT 368 823 B bekannt. Dabei ist jede Muschel auf einem elastischem Band befestigt, das als Sehne im Kopfhörerbügel gespannt ist und erlaubt so durch Verschiebung entlang des Bandes eine Größenanpassung, und durch Schrägstellung der Muschel am Anlenkpunkt die Anpassung an die Kopfform. Durch die schräge Lage der Muschel am gespannten Band werden in die Muschel Kräfte eingeleitet, die zu einem Kippmoment der Muschel am Kopf führen und so trotz guter geometrischer Anpassung der Muschel nur geringen Komfort bieten.

Aus der AT 297 111 B ist ein mehrteiliger Kopfhörerbügel mit Gelenken, die die einzelnen Teile verbinden, bekannt, der auf diese Weise eine bessere Adaptierung an die Kopfform ermöglichen soll, aber explizit nicht als zusammenlegbarer Kopfhörer gedacht ist.

Ebenfalls eine Adaption an unterschiedliche Kopfgrößen und Kopfformen ist aus der AT 217 105 B bekannt, wobei der federnde Bügel an seinen beiden Enden gerade verlaufende Abschnitte aufweist, an denen die Muscheln verschiebbar angeordnet sind. Über die weitere Beweglichkeit der Muscheln bezüglich des Bügels ist nichts ausgesagt.

Aus der AT 321 388 B ist ein Kopfhörer bekannt, bei dem die Muscheln bezüglich des Bügels um Achsen, die auf die durch den Bügel gebildete Ebene normal stehen, verschwenkbar sind und sich so an die Schrägstellung der Ohren bzw. Auflageflächen der Muscheln von der breitesten Stelle des Kopfes zum sich verjüngenden Kinn angepaßt werden können, wobei noch federnde Elemente vorgesehen sind, durch die der Tragekomfort erhöht wird. Eine Anpassung an den sich nach vorne im allgemeinen verjüngenden Kopf ist ebensowenig vorgesehen wie eine Zusammenlegung im unbenutzten Zustand.

Schließlich ist aus der AT 276 516 B ein zusammenlegbarer Kopfhörer bekannt, bei dem der Bügel aus zumindest drei Teilen besteht, die um Achsen, die normal zur Bügelfläche verlaufen, zueinander parallel geschwenkt werden können, wobei entweder die Muscheln so ausgebildet sind, dass sie nicht breiter sind als der Bügel oder aber die Muscheln um Achsen, die parallel zu den Randabschnitten des Bügels verlaufen, drehbar sind und so in diese Ebene geschwenkt werden können.

Weiters sind noch Kopfhörer bekannt, bei denen jede Muschel um eine Achse, die bei bestimmungsgemäßem Gebrauch der Kopfhörer und normal gehaltenem Kopf etwa horizontal verläuft, schwenkbar sind und diese Achsen von einem ebenfalls waagrecht liegenden Bogen gehalten werden, der in seinem Scheitelbereich um eine im wesentlichen vertikale Achse, die am Kopfhörerbügel montiert ist und zumindest im wesentlichen eine Verlängerung des Endbereichs des Kopfhörers bildet, verdrehbar ist. Diese sogenannte kardanische Aufhängung ermöglicht einen sehr hohen Tragekomfort, benötigt aber extrem viel Platz und widersetzt sich jeder Verringerung des Kopfhörervolumens im abgenommenen Zustand.

Es ist Ziel der Erfindung, einen Kopfhörer zu schaffen, der im abgenommenen Zustand extrem kompaktiert werden kann, insbesondere auch den Tragekomfort keinesfalls stört, sondern wenn möglich, noch verbessern soll.

Diese Aufgaben werden erfindungsgemäß durch die im Kennzeichnenden Teil des Anspruches 1 angegeben Merkemale gelöst, diese Maßnahme erreicht man auf überraschende Weise, dass es unabhängig von der weiteren Aufhängung der Muscheln stets möglich ist, die Muscheln bezüglich der Ebene des Bügels, der Y-Ebene, so zu verdrehen, dass die Muscheln mit ihren Hauptabmessungen etwa parallel und im wesentlichen in diese Ebene zu liegen kommen, wodurch eine besonders kompakte Zusammenlegung der nicht benutzten Kopfhörer möglich wird.

In einer bevorzugten Ausgestaltung schließt die Drehachse mit zumindest zwei der drei Ebenen einen Winkel von zumindest 20°, besonders bevorzugt von 25° ein. Damit erreicht man eine besonders kompakte Ausbildung des die Drehachse körperlich darstellenden Gelenks.

In einer Weiterbildung der Erfindung ist vorgesehen, dass die beiden Drehachsen der beiden Muscheln durch Drehung um 180° um die Schnittgerade der Z-Ebene und der Y-Ebene (Z-Achse) zur Deckung gebracht werden können. Dadurch werden die Muscheln mit ihren Auflageflächen zueinander gerichtet positioniert und der zusammengelegte Kopfhörer wird besonders kompakt.

Erfindungsgemäß werden die zusätzlichen Ziele dadurch erreicht, dass jede Muschel des Kopfhörers mit dem Bügel über mindestens zwei Achsen gelenkig verbunden ist, wobei die beiden Drehachsen einander schneiden und der Schnittpunkt auf der Zentralachse der Muschel liegt.

Die Kopfhörermuscheln sind auch bei sehr eigenwillig ausgebildeten Kopfhörern im wesentlichen mit einem kreisrunden oder ovalen Querschnitt im Bereich der Kontaktfläche mit dem menschlichen Kopf versehen und weisen daher normal auf diese mittlere Kontaktfläche eine Zentralachse genannte Achse auf, die in vielen Fällen auch eine Symmetrieachse zumindest für die wesentlichsten Elemente der Muschel darstellt. Bei besonders außergewöhnlich gestalteten Querschnitten und Kontaktflächen des Kopfhörers kann der Schwerpunkt dieser Kontaktfläche als Fußpunkt oder Durchstoßpunkt der Zentralachse der Kontaktfläche angesehen werden.

In einer Ausgestaltung treffen die beiden Schwenkachsen etwa im Bereich des Durchstoßpunktes der Zentralachse durch die mittlere Auflagefläche des Kopfhörers auf die Zentralachse.

In einer weiteren Ausgestaltung spannen die beiden Drehachsen einen Winkel von 5° bis 75°, bevorzugt von 10° bis 20°, besonders bevorzugt von etwa 15°, zueinander auf.

Die Erfindung wird im folgenden an Hand der Zeichnung näher erläutert. Dabei zeigt*
die Fig. 1 einen erfindungsgemäßen Kopfhörer, rein schematisch mit den eingetragenen wesentlichen Bezugsebenen,
die Fig. 2 eine Darstellung normal zur Z-Ebene,
die Fig. 3 eine Ansicht normal zur Y-Ebene,
die Fig. 4 eine Ansicht in Richtung des Pfeiles IV der Fig. 3,
die Fig. 5 einen zusammengelegten Kopfhörer in drei Ansichten und
die Fig. 6 eine Variante ähnlich der Fig. 5, aber nur in Draufsicht.

Die Fig. 1 zeigt einen in seiner Gesamtheit mit 1 bezeichneten erfindungsgemäß ausgebildeten Kopfhörer. Der Kopfhörer besteht im wesentlichen aus einem Bügel 2 und zwei nicht weiter unterschiedenen Muscheln 3. Der Übergang zwischen dem Bügel 2 und den Muscheln 3 kann nun wie eingangs erwähnt, auf vielerlei Art erfolgen, dargestellt und in der Folge beschrieben ist eine besonders bevorzugte erfindungsgemäße Ausgestaltung.

Zuerst soll aber an Hand der perspektivischen Ansicht der Fig. 1 das Bezugssystem, auf das die Lage der verschiedenen Drehachsen bezogen wird, näher erläutert werden: Die Symmetrieebene des Kopfhörers wird als Z-Ebene bezeichnet und ist auch als solche in der Zeichnung eingetragen. Normal zur Z-Ebene und durch die Mitte des Bügels 2 verlaufend, ist die Y-Ebene definiert, wie in Fig. 2 genauer eingezeichnet. Die X-Ebene, die auf die beiden genannten Ebenen normal steht, kann in beliebiger Höhe angenommen werden, sie wird nur zur Definition von Winkeln zwischen sich und den Drehachsen benötigt. In Fig. 1 sind zwar diese drei Ebenen eingetragen, nicht aber die Achsen des daraus resultierenden orthogonalen Koordinatensystems, weil die Achsen für die vorliegende Erfindung wesentlich weniger Bedeutung aufweisen als die Ebenen.

Die Bestimmung der Lage der Ebene Z ist eine problemlose Selbstverständlichkeit, die Lage der Ebene Y hingegen, wie aus Fig. 2 ersichtlich, kann bei sehr eigenwillig gestalteten Kopfhörern zu Definitionsproblemen führen, da es durchaus auch Kopfhörer gibt, deren Bügel nicht auf so eindeutige Weise eine Mittelebene definieren, wie dies beim dargestellten Kopfhörer der Fall ist. Da aber alle Kopfhörer, die einigermaßen auf Tragkomfort Wert legen, die Mitte 4 des Scheitels des Bügels und die Mitte (Schwerpunkt) der Muscheln 3 des Kopfhörers (im außerordentlichen Gestaltungsfall der Schwerpunkt der als eben angenommenen Kontaktfläche der Muschel mit dem Kopf), in sehr engen Grenzen gleich anordnen, kann auch bei derart eigenwillig gestalteten Kopfhörern die Ebene Y mit engen Toleranzen gefunden und festgelegt werden.

Wenn diese beiden Ebenen gefunden sind, so kann die X-Ebene in jeder beliebigen Höhe angenommen werden, ihre Richtung liegt bereits eindeutig fest. Im dargesellten Ausführungsbeispiel wurde die X-Ebene in den mittleren Bereich der Gelenkskonstruktion 6, d.i. die Gesamtheit der Konstruktion, die den Bügel 2 mit den Muscheln 3 verbindet, gelegt.

Aus Fig. 1 und insbesondere aus Fig. 4 geht hervor, dass im gezeigten Ausführungsbeispiel die Muscheln 3 eine kreisförmige Ausbildung sowohl der Kontaktfläche 7 als auch der inneren Lautsprecherfläche 8 aufweisen. Dies ist nicht notwendig, bei sehr eigenwillig geformten Muscheln ist es zur Bestimmung der erfindungsgemäßen Relationen notwendig, entsprechende Äquivalenzgrößen heranzuziehen. Dazu eignet sich eine bestmögliche Annäherung der Kontaktfläche 7 an eine Ebene und der Ersatz der Kreismitte 9 der Fig. 4 durch den Schwerpunkt der ebenen Ersatzkontaktfläche. So ist es möglich, auch bei sehr eigenwillig gestalteten Muscheln eine Zentralachse 10 zu definieren.

Erfindungsgemäß werden nun die zum Erreichen eines hervorragenden Tragkomforts vorgesehen Drehachsen K1 und K2 folgendermaßen bezüglich der Bezugsebenen angeordnet: Die Muschel 3 ist um eine Drehachse K1 eines Armes 12 drehbar. Der Arm 12 wiederum ist um eine Drehachse K2 des Bügels 2 drehbar. Die Drehachse K2 kann, wie im gezeigten Beispiel, an einem Tragarm 15 des Bügels 2 angeordnet sein, der, für die Zwecke der Anpassung an die Kopfform des Benutzers als fest mit dem Bügel verbunden anzusehen ist, wenn er auch, wie unten angeführt, bezüglich des Bügels ebenfalls schwenkbar sein kann.

Die beiden Drehachsen K1, K2 schneiden einander, wie aus dem Zusammenhalt der Fig. 3 und 4 hervorgeht, auf der Zentralachse 10 der Muschel 3, bevorzugt im Gebiet der Auflagefläche 7. Durch diese Maßnahme wird mit geringstem Platzbedarf sichergestellt, dass die durch die federnde Elastizität des Bügels 2 bewirkte Anlage der Muschel 3 am Kopf des Benutzers unabhängig von dessen Kopfform praktisch momentenfrei erfolgt und so den höchsten Komfort bietet.

Es ist auch möglich, von dem in Fig. 3 dargestellten Idealschnittpunkt abzuweichen, sei es entlang der Zentralachse 10 oder durch Verlagern des Schnittpunktes von der Zentralachse 10 weg, es führen aber all diese Abweichungen, sofern sie über sehr geringe Abstände hinausgehen, zu einer merklichen Verschlechterung des Tragkomforts. Nur bei extrem weicher und dicker Auflage 13 der Muscheln 3 ist es möglich, den Schnittpunkt auf der Zentralachse etwas von der Kontaktebene 7 weg in Richtung des Zentrums des Kopfhörers, zur Lautsprecherebene 8 (Fig. 1) zu verlegen, um der Kompression und damit Deformation der Auflage 13 Rechnung zu tragen. Damit wird bei der Benutzung des Kopfhörers der Schnittpunkt wiederum möglichst genau in die reale Kontaktebene gebracht.

Es ist auch möglich, die beiden Drehachsen K1, K2 nicht zum Schnitt zu bringen, sondern knapp aneinander vorbeilaufen zu lassen, dies ist aber ebenso wie die oben genannte Verlagerung des Schnittpunktes mit einer Verringerung des Tragkomforts verbunden und daher als Verschlechterung anzusehen. Aus diesem Grund ist es Wünschenswert, die oben genannte Konstellation des Schnittpunktes im Rahmen der herstellungsbedingten Toleranzen anzustreben.

Erfindungsgemäß ist zur Kompaktierung des Kopfhörers auf kleinstem Raum, wenn er nicht getragen wird, sein Zusammenklappen vorgesehen. Dazu ist eine Raumachse R, um die das Zusammenklappen erfolgt, vorgesehen (Fig. 2 und 3), die mit jeder der drei definierten Bezugsebenen einen Winkel von zumindest 10°, bevorzugt von zumindest 15° einschließt. Unabhängig von der Aufhängung der Muscheln am Bügel, somit auch bei Muschelaufhängungen, die nicht der oben definierten Erfindung entsprechen, ist es dadurch möglich, die Kopfhörer mit ihren Kontaktebenen 7 im wesentlichen parallel zur Y-Ebene (Zeichenebene der Fig. 3) zu drehen und dabei, je nach Größe des Bügels 2 und der Muscheln 3, diese nebeneinander oder mit praktisch fluchtender Zentralachse 10 "aufeinander" anzuordnen und so zu einer besonders kompakten Form des nicht getragenen Kopfhörers zu kommen.

Die Fig. 5 zeigt in drei Ansichten einen auf die erfindungsgemäße Weise zusammengelegten Kopfhörer 1: Am Bügel 2 sind über einfache, elastische Arme 14 Muscheln 3 befestigt. Zwischen dem Bügel und jedem der Arme ist eine Drehachse R vorgesehen, die die obigen Bedingungen bezüglich ihrer Lage im Raum erfüllt. Die beiden Drehachsen sind nicht symmetrisch bezüglich der Z-Ebene (Fig. 1) angeordnet, sondern zentralsymmetrisch bezüglich der Z-Achse, d.h., eine der beiden Drehachsen R ist "vor", die andere "hinter" der Y-Ebene am Bügel 2 vorgesehen. Dadurch werden die beiden Muschel 3 mit ihren Kontaktflächen 7 zueinander geklappt und der Raum unter dem Bügel 2 wird bestmöglich genützt. Es ist aus der Fig. 5 leicht ersichtlich, dass durch entsprechende Wahl der Länge des Bügels 2 und der Arme 14 die Position der Muscheln zueinander im zusammengeklappten Zustand beeinflußt werden kann.

Eine Variante ist in Fig. 6 dargestellt: Der Kopfhörer 1 weist nicht nur die Drehachsen R auf, sondern auch die Drehachsen K1 und K2, und durch die getroffene Wahl der Abmessungen kommen die Muscheln 3 im zusammengeklappten Zustand voll zur Deckung, die höchstmögliche Kompaktierung ist erreicht. Diese Kompaktierung ist, wie der Vergleich mit der Fig. 5 zeigt, nur von der Lage und Ausrichtung der Drehachse R abhängig, die Drehachsen K1 und K2 tragen dazu nichts bei.

## Patentansprüche

1. Kopfhörer (1) mit einem Bügel (2) und zwei Muscheln (3), wobei jede Muschel (3) mittels einer gelenkigen, Aufhängung mit dem Bügel (2) verbunden ist, wobei bei Zugrundelegung eines kartesischen Raumsystems, dessen Z-Ebene die Links-Rechts-Symmetrieebene des Kopfhörers darstellt, dessen Y-Ebene die darauf normal stehende und durch die Mitte des Bügels gehende Ebene ist und dessen X-Ebene eine auf beide definierten Ebenen orthogonal stehende Ebene in beliebiger Höhe ist, **dadurch gekennzeichnet, dass** zwischen dem Bügel (2) und der gelenkigen Aufhängung eine Drehachse (R) vorgesehen ist, die mit jeder der drei Ebenen einen Winkel von zumindest 10°, bevorzugt von zumindest 15° einschließt.

2. Kopfhörer nach Anspruch 1, **dadurch gekennzeichnet, dass** die Drehachse (R) mit zumindest zwei der drei Ebenen einen Winkel von zumindest 20°, besonders bevorzugt von zumindest 25° einschließt.

3. Kopfhörer nach Anspruch 1 oder 2, **dadurch gekennzeichnet, dass** die Drehachsen (R) der beiden Muscheln (3) zentralsymmetrisch zur Z-Achse, das ist die Schnittgerade der Z-Ebene mit der Y-Ebene, angeordnet sind.

4. Kopfhörer nach einem der voranstehenden Ansprüche, **dadurch gekennzeichnet, dass** an der Drehachse (R) ein Tragarm (15) angelenkt ist, an dem die Muschel (3) befestigt ist.

5. Kopfhörer nach Anspruch 4, **dadurch gekennzeichnet, dass** am Tragarm (15) ein Arm (12) um eine Drehachse (K2) drehbar befestigt ist, an dem seinerseits die Muschel (3) um eine Drehachse (K1) drehbar befestigt ist, und dass die beiden Drehachsen (K1, K2) einander im Bereich der Zentralachse (10) der Muschel schneiden.

6. Kopfhörer nach Anspruch 5, **dadurch gekennzeichnet, dass** der Schnittpunkt im Bereich des Durchstoßpunktes der Zentralachse (10) durch die Kontaktfläche (7) der Mu-schel (3) liegt.

7. Kopfhörer nach Anspruch 5 oder 6, **dadurch gekennzeichnet, dass** die beiden Drehachsen (K1, K2) einen Winkel von 5° bis 75°, bevorzugt von 10° bis 20°, besonders bevorzugt von etwa 15°, aufspannen.

## Claims

1. A headphone (1) with a headband (2) and two ear pieces (3), where each ear piece (3) is connected with the headband (2) by an articulated connection, wherein, when assuming a Cartesian coordinate system having a Z-plane that is the left-right symmetry plane of the headphone, having a Y-plane that is positioned perpendicularly to it and extends through the centre of the headband, and having an X-plane that is positioned perpendicularly to both of these defined planes at any desired height, **characterised in that**, a pivot axis (R) is provided between the headband (2) and the articulated connection, which is positioned at an angle of at least 10°, preferable of at least 15°, with each of the three planes.

2. Headphone according to claim 1, **characterised in that**, the pivot axis (R) is positioned at an angle of at least 20°, especially of at least 25° with at least two of the three planes.

3. Headphone according to claim 1 or 2, **characterised in that**, the pivot axes (R) of the two ear pieces (3) are arranged centrally symmetrically relative to the Z-axis, which is the line of intersection of the Z-plane and the Y-plane.

4. Headphone according to any of the precedent claims, **characterised in that**, a support arm (15) is provided on the pivot axis (R), on which the ear piece (3) is mounted.

5. Headphone according to claim 4, **characterised in that**, the support arm (15) has, rotatable around a pivot axis (K2) mounted an arm (12) which, in turn, has, rotatable around a pivot axis (K1) mounted the ear piece (3), and **in that**, the two pivot axes (K1, K2) intersect each other in the area of the central axis (10) of the ear piece.

6. Headphone according to claim 5, **characterised in that**, the point of intersection is in the area of the piercing point of the central axis (10) through the contact surface (7) of the ear piece (3).

7. Headphone according to any of claims 5 or 6, **characterised in that**, the pivot axes (K1, K2) intersect each other in an angle between 5° and 75°, preferably in an angle between 10° and 20° and especially preferable in an angle of about 15°.

## Revendications

1. Casque d'écoute (1) comportant un étrier (2) et deux écouteurs (3), chaque écouteur (3) étant relié à l'étrier (2) par l'intermédiaire d'une suspension articulée, dans lequel, en prenant comme base un système spatial cartésien, le plan Z représente le plan de symétrie gauche/droite du casque d'écoute, le plan V est le plan orthogonal à celui-ci et passant par le centre de l'étrier, et le plan X est un plan à une hauteur quelconque orthogonal aux deux plans définis, **caractérisé en ce qu'**un axe de rotation (R) est prévu entre l'étrier (2) et la suspension articulée, cet axe incluant un angle d'au moins 10°, de préférence d'au moins 15°, avec chacun des trois plans.

2. Casque d'écoute selon la revendication 1, **caractérisé en ce que** l'axe de rotation (R) inclut un angle d'au moins 20°, de manière particulièrement préféré d'au moins 25°, avec au moins deux des trois plans.

3. Casque d'écoute selon la revendication 1 ou 2, **caractérisé en ce que** les axes de rotation (R) des deux écouteurs (3) sont disposés de manière centralement symétrique à l'axe Z qui est la droite d'intersection du plan Z avec le plan V.

4. Casque d'écoute selon l'une des revendications précédentes, **caractérisé en ce qu'**un bras de support (15) est articulé à l'axe de rotation (R), l'écouteur (3) étant fixé à ce bras.

5. Casque d'écoute selon la revendication 4, **caractérisé en ce qu'**un bras (12) est fixé au bras de support (15) de manière rotative autour d'un axe de rotation (K2), auquel bras l'écouteur (3) est fixé de manière rotative autour d'un axe de rotation (K1), et **en ce que** les deux axes de rotation (K1, K2) s'intersectent au niveau de l'axe central (10) de l'écouteur.

6. Casque d'écoute selon la revendication 5, **caractérisé en ce que** l'intersection se situe au niveau du point de perçage de l'axe central (10) à travers la surface de contact de l'écouteur (3).

7. Casque d'écoute selon la revendication 5 ou 6, **caractérisé en ce que** les deux axes de rotation (K1, K2) incluent un angle compris entre 5° et 75°, de préférence compris entre 10° et 20°, particulièrement préféré d'environ 15°.
